# EUROPÄISCHE PATENTSCHRIFT

(11) **EP 1 992 539 B1**
(45) Veröffentlichungstag und Bekanntmachung des Hinweises auf die Patenterteilung: **23.02.2011**
(21) Anmeldenummer: 08450037.0
(22) Anmeldetag: 17.03.2008
(51) Int. Cl.: B61B 12/00, H02K 7/18

(54) **Einrichtung zum Befördern von Personen und/oder Gegenständen**
Device for transporting people and/or objects
Dispositif de transport de personnes et/ou d'objets

(30) Priorität: 07.05.2007 AT 7022007
(43) Veröffentlichungstag der Anmeldung: 19.11.2008
(73) Patentinhaber: Innova Patent GmbH, 6960 Wolfurt (AT)
(72) Erfinder: Erhart, Philipp, 3500 Krems (AT)
(74) Vertreter: Hehenberger, Reinhard

(56) Entgegenhaltungen:
- EP-A- 1 151 906
- DE-A1- 3 109 294
- GB-A- 1 460 106
- US-A1- 2006 249 320

## Beschreibung

Die Erfindung betrifft eine Einrichtung zum Befördern von Personen und/oder Gegenständen mit einem antriebslosen Laufwerk, das entlang eines Fahrweges geschoben oder mittels eines Zugseiles gezogen wird, mit wenigstens einem Verbraucher für elektrische Energie und mit einem elektrischen Energiespeicher, wobei eine Vorrichtung zur Gewinnung elektrischer Energie aus der Relativbewegung zwischen Laufwerk und Fahrweg und zum Speichern der gewonnenen Energie im elektrischen Energiespeicher vorgesehen ist und wobei das Laufwerk über Laufrollen am Fahrweg läuft. Eine gattungsbildende Einrichtung ist aus der DE 31 09 294 A1 bekannt.

Derartige Einrichtungen sind zum Beispiel Kabinen von Seilschwebebahnen und Standseilbahnen. Da die Laufwerke der Kabinen von Seilschwebebahnen und Standseilbahnen keine eigenen Antriebe aufweisen, da sie Mithilfe von Seilen gezogen werden, weisen sie nicht notwendigerweise eine externe elektrische Energieversorgung auf. Während eine elektrische Energieversorgung von Seilschwebebahnen auf der Strecke zwischen den Seilbahnstationen nahezu unmöglich ist, wäre dies bei Standseilbahnen zwar möglich, jedoch mit einem erheblichen Aufwand verbunden, da entlang der gesamten Strecke eine Stromschiene vorhanden sein müsste, um elektrische Verbraucher permanent von außen mit elektrischer Energie zu versorgen.

Elektrische Verbraucher können im Rahmen der Erfindung Multimediaeinrichtungen, Beleuchtungen, Antriebe für Kabinentüren, Messeinrichtungen, Motoren zum Drehen von Kabinen, Einrichtungen zur aktiven Pendeldämpfung, Antriebe für ein aktive Fahrwerke für Kurvenfahrten, Klimaanlagen oder Heizeinrichtungen, z.B. Sitzheizungen oder Fußbodenheizungen, sein, wobei diese Aufzählung lediglich beispielhaft und nicht vollständig ist.

Es ist im Stand der Technik zwar bekannt, Kabinen von Seilbahnen mit elektrischen Energiespeichern wie Akkumulatoren auszustatten, um elektrische Verbraucher auf der Strecke mit Strom zu versorgen, jedoch müssen diese Energiespeicher bei Verbrauchern mit höherer Leistung relativ groß ausgeführt sein und die Ladeleistung in den Stationen muss insbesondere bei kurzen Aufenthalten ebenfalls sehr groß sein, was technisch nur relativ aufwändig zu realisieren ist.

Aus der US 2006/249320 A1 ist eine Stromversorgung für selbstangetriebene oder handgezogene Transportmittel bekannt, die innerhalb eines Gebäudes verwendet werden sollen. Aus der EP 1 151 906 A ist eine Stromversorgung für einen Eisenbahnwaggon bekannt. Die GB 1 460 106 A offenbart ein Schienenfahrzeug mit einem mittels einem Hilfsmotor angetriebenen Fahrwerk.

Der Erfindung liegt die Aufgabe zu Grunde, eine Einrichtung der eingangs beschriebenen Art zur Verfügung zu stellen, mit welcher auf technisch einfache Weise eine Stromversorgung elektrischer Verbraucher gewährleistet werden kann.

Gelöst wird diese Aufgabe durch eine Einrichtung mit den Merkmalen des Patentanspruches 1 oder 2.

Die Erfindung mach sich die Tatsache zu Nutze, dass durch die Relativbewegung zwischen Farhrweg, also z. B. den Tragseilen bei Seilschwebebahnen oder den Schienen von Standseilbahnen, und Laufwerk problemlos Energie gewonnen werden kann.

Wenn das Laufwerk über Laufrollen am Fahrweg läuft, kann mit wenigstens einer Laufrolle ein Generator verbunden sein, durch den die elektrische Energie gewonnen wird. Es ist in diesem Fall nur erforderlich, eine oder mehrere der ohnedies vorhandenen Laufrollen mit einem Generator zu verbinden.

Alternativ kann am Laufwerk wenigstens ein Reibrad angeordnet sein, das mit dem Fahrweg in reibschlüssiger Verbindung steht, wobei das Reibrad mit einem Radnabengenerator verbunden ist. Diese Alternativ bietet den Vorteil, dass existierende und optimierte Laufwerkskon-struktionen hinsichtlich der Lagerung der Laufräder nicht geändert werden müssen, da für den Antrieb des Radnabengenerators ein oder mehrere separate Reibräder verwendet werden, die ebenfalls am Laufwerk gelagert sind.

Der Radnabengenerator kann in der Laufrolle oder im Reibrad angeordnet sein. Alternativ kann der Radnabengenerator auch an die Welle der Laufrolle oder des Reibrades angebaut sein.

Weitere Merkmale und Vorteile der vorliegenden Erfindung ergeben sich aus der nachfolgenden Beschreibung eines bevorzugten Ausführungsbeispiels der Erfindung unter Bezugnahme auf die beiliegende Zeichnung, in der ein bevorzugtes Ausführungsbeispiel einer erfindungsgemäßen Einrichtung in Form einer Kabine einer Seilschwebebahn dargestellt ist.

Die erfindungsgemäße Einrichtung des Ausführungsbeispiels gemäß angeschlossener Zeichnung weist, wie im Stand der Technik üblich, ein Laufwerk 2 auf, welches über Laufrollen 3 auf einem Tragseil 4 zwischen zwei Seilbahnstationen pendelt oder umläuft. Es ist im Rahmen der Erfindung natürlich auch möglich, dass das Laufwerk 2 über zwei parallel nebeneinander angeordnete Tragseile 4 läuft, da die Erfindung nicht auf eine bestimmte Zahl oder Anordnung von Tragseilen 4 beschränkt ist.

Angetrieben wird das Laufwerk 2 mittels eines Zugseiles 5, an welchem das Laufwerk 2 mittels einer geeigneten, im Stand der Technik hinlänglich bekannten Klemmeinrichtung 6 befestigt ist.

Vom Laufwerk 2 ist eine Kabine 7 mit Hilfe eines Gehängearmes 8 abgehängt, wobei der Gehängearm 8 mit dem Laufwerk 2 über ein Gelenk 9 und mit der Kabine 7 über Aufhängungen 10 verbunden ist, damit die Kabine 7 immer möglichst gerade unter dem Laufwerk 2 hängt.

Am Laufwerk 2 sind zusätzlich zu den Laufrädern 3 zwei Reibräder 11 gelagert, welche mit dem Tragseil 4 in reibschlüssiger Verbindung stehen. In jedem der Reibräder 11 ist ein Radnabengenerator eingebaut, der die Drehbewegung der Reibräder 11 in elektrische Energie umwandelt. Natürlich wäre es auch möglich, an die Wellen der Reibräder 11 Generatoren anzubauen oder für mehrere Reibräder 11 einen gemeinsamen Generator vorzusehen, der über mechanische Verbindungen oder Getriebe mit den Reibrädern 11 verbunden ist. Je nach Höhe der zu erzeugenden elektrischen Leistung kann auch nur ein Reibrad 11 oder mehr als zwei Reibräder 11 verwendet werden, um die mechanische Belastung und den Verschleiß des oder der Reibräder 11 zu optimieren.

Von den Radnabengeneratoren führen elektrische Leitungen 12 entlang des Gehängearmes 8 nach unten zu einer Steuerung 13, welche einerseits das Laden eines Energiespeichers 14, z.B. eines Akkumulators, und andererseits die Versorgung eines elektrischen Verbrauchers 15 steuert. Über die Steuerung 13 kann entweder immer der Energiespeicher 14 vom Generator gespeist werden und die Verbraucher 15 dann mit der im Energiespeicher 14 gespeicherten Energie, oder ein oder mehrere Verbraucher 15 direkt. Auch eine parallele Speisung vom Energiespeicher 14 und Verbraucher 15 ist möglich. Alternativ oder zusätzlich zu beispielsweise einem oder mehreren Akkumulatoren 14 können auch noch ein oder mehrere Kondensatoren als Energiespeicher verwendet werden, welche hinsichtlich der Kapazität sowie Lade- und Entladungsgeschwindigkeit andere Eigenschaften als Akkumulatoren aufweisen und daher in Verbindung mit bestimmten Verbrauchern geeignetere Eigenschaften aufweisen können.

Die über die Reibräder 11 abgenommene Energie muss zwar vom Hauptantrieb, mit dem das Laufwerk 2 mit Hilfe des Zugseiles 5 angetrieben wird, zusätzlich aufgebracht werden, jedoch ist diese zusätzliche Leistung in der Regel sehr gering im Vergleich zur Hauptantriebsleistung, so dass mit einer Verteuerung des Hauptantriebs nicht zu rechnen ist, wogegen durch die Erfindung eine sehr einfache und wirkungsvolle Möglichkeit zur Verfügung gestellt wird, das Fahrzeug 1 während der gesamten Fahrzeit mit elektrischer Energie zu versorgen.

Die vorliegende Erfindung wurde in Verbindung mit einer Kabine einer Seilschwebebahn erläutert, jedoch ist die Erfindung nicht auf Seilschwebebahnen beschränkt, sondern kann beispielsweise auch bei Standseilbahnen verwendet werden, wobei die Reibräder dann beispielsweise mit den Schienen der Standseilbahnen in reibschlüssiger Verbindung stehen. Die Erfindung ist aber auch bei anderen Einrichtungen zum Befördern von Personen, wie Vergnügungseinrichtungen, einsetzbar, welche über keinen eigenen Antrieb verfügen und entweder permanent geschoben oder gezogen werden oder wie z. B. Achterbahnen nur temporär durch einen Antrieb auf ein höheres Niveau gefördert werden und anschließend durch die Schwerkraft angetrieben eine Bahn entlang fahren und während dessen durch die Erfindung auf einfache Weise mit elektrischer Energie versorgt werden können.

## Patentansprüche

1. Einrichtung zum Befördern von Personen und/oder Gegenständen mit einem antriebslosen Laufwerk (2), das entlang eines Fahrweges geschoben oder mittels eines Zugseiles (5) gezogen wird, mit wenigstens einem Verbraucher (15) für elektrischen Energie und mit einem elektrischen Energiespeicher (14), wobei eine Vorrichtung (11) zur Gewinnung elektrischer Energie aus der Relativbewegung zwischen Laufwerk (2) und Fahrweg und zum Speichern der gewonnene Energie im elektrischen Energiespeicher (14) vorgesehen ist und wobei das Laufwerk (2) über Laufrollen (3) am Fahrweg läuft, **dadurch gekennzeichnet, dass** mit wenigstens einer Laufrolle (3) ein Generator verbunden ist.

2. Einrichtung zum Befördern von Personen und/oder Gegenständen mit einem antriebslosen Laufwerk (2), das entlang eines Fahrweges geschoben oder mittels eines zugseiles (5) gezogen wird, mit wenigstens einem Verbraucher (15) für elektrische Energie und mit einem elektrischen Energiespeicher (14), wobei eine Vorrichtung (11) zur Gewinnung elektrischer Energie aus der Relativbewegung zwischen Laufwerk (2) und Fahrweg und zum Speichern der gewonnenen Energie im elektrischen Energiespeicher (14) vorgesehen ist, **dadurch gekennzeichnet, dass** ein Radnabengenerator vorgesehen ist und dass der Radnabengenerator in einer Laufrolle (3), über die das Fahrwerk (2) am Fahrweg läuft, oder in einem Reibrad (11), das mit dem Fahrweg in reibschlüssiger Verbindung steht, angeordnet ist.

3. Einrichtung nach Anspruch 1 oder 2, **dadurch gekennzeichnet, dass** der Fahrweg von einem Tragseil (4) gebildet ist.

4. Einrichtung Anspruch 1 oder 2, **dadurch gekennzeichnet, dass** der Fahrweg von Schienen gebildet ist.

5. Einrichtung nach einem der Ansprüche 2 bis 4, **dadurch gekennzeichnet, dass** der Radnabengenerator an die Welle der Laufrolle (3) oder des Reibrades (11) angebaut ist.

6. Einrichtung nach einem der Ansprüche 1 bis 5, **dadurch gekennzeichnet, dass** der Energiespeicher. (14) Akkumulatoren und/oder Kondensatoren aufweist.

7. Einrichtung nach einem der Ansprüche 1 bis 6, **dadurch gekennzeichnet, dass** sie die Kabine (7) einer seilschwebebahn aufweist.

8. Einrichtung nach einem der Ansprüche 1 bis 6, **dadurch gekennzeichnet, dass** sie die Kabine einer Standseilbahn aufweist.

9. Einrichtung nach einem der Ansprüche 1 bis 6, **dadurch gekennzeichnet, dass** sie ein Fahrzeug einer Vergnügungseinrichtung, beispielsweise einer Achterbahn, ist.

10. Einrichtung nach einem der Ansprüche 1 bis 9, **dadurch gekennzeichnet, dass** der Verbraucher (15) eine Heizeinrichtung, z.B. eine Sitzheizung, Fußbodenheizung ober Kabinenluftheizung ist.

11. Einrichtung nach einem der Ansprüche 1 bis 10, **dadurch gekennzeichnet, dass** der Verbraucher (15) eine Klimaanlage ist.

12. Einrichtung nach einem der Ansprüche 1 bis 11, **dadurch gekennzeichnet, dass** der Verbraucher (15) eine Multimediaeinrichtung ist.

13. Einrichtung nach einem der Ansprüche 1 bis 12, **dadurch gekennzeichnet, dass** der Verbraucher (15) eine Beleuchtung ist.

14. Einrichtung nach einem der Ansprüche 1 bis 13, **dadurch gekennzeichnet, dass** der Verbraucher (15) ein Antrieb für eine Kabinentüre ist.

15. Einrichtung nach einem der Ansprüche 1 bis 14, **dadurch gekennzeichnet, dass** der Verbraucher (15) eine Messeinrichtung ist.

16. Einrichtung nach einem der Ansprüche 1 bis 15, **dadurch gekennzeichnet, dass** der Verbraucher (15) ein Motor zum Drehen der Kabine ist.

17. Einrichtung nach einem der Ansprüche 1 bis 16, **dadurch gekennzeichnet, dass** der Verbraucher (15) eine Einrichtung zur aktiven Pendeldämpfung ist.

18. Einrichtung nach einem der Ansprüche 1 bis 17, **dadurch gekennzeichnet, dass** der Verbraucher (15) ein Antrieb für ein aktives Fahrwerk für Kurvenfahrten ist.

## Claims

1. A device for transporting people and/or objects, with a driveless running gear (2) which is pushed along a driveway or pulled by means of a pulling cable (5), with at least one consumer (15) for electrical energy and with an electrical energy store (14), wherein a device (11) for generating electrical energy from the relative movement between running gear (2) and driveway and for storing the generated energy in the electrical energy store (14) is provided, and wherein the running gear (2) runs on the driveway by means of rollers (3), **characterised in that** a generator is connected to at least one roller (3).

2. A device for transporting people and/or objects, with a driveless running gear (2) which is pushed along a driveway or pulled by means of a pulling cable (5), with at least one consumer (15) for electrical energy and with an electrical energy store (14), wherein a device (11) for generating electrical energy from the relative movement between running gear (2) and driveway and for storing the generated energy in the electrical energy store (14) is provided, **characterised in that** a wheel hub generator is provided and that the wheel hub generator is arranged in a roller (3) by means of which the running gear (2) runs on the driveway or in a friction wheel (11) which is frictionally connected to the driveway.

3. The device according to Claim 1 or 2, **characterised in that** the driveway is formed by a carrier cable (4).

4. The device according to Claim 1 or 2, **characterised in that** the driveway is formed by rails.

5. The device according to one of Claims 2 to 4, **characterised in that** the wheel hub generator is built onto the shaft of the roller (3) or of the friction wheel (11).

6. The device according to one of Claims 1 to 5, **characterised in that** the energy store (14) has batteries and/or capacitors.

7. The device according to one of Claims 1 to 6, **characterised in that** it has the car (7) of an aerial cableway.

8. The device according to one of Claims 1 to 6, **characterised in that** it has the car of a funicular railway.

9. The device according to one of Claims 1 to 6, **characterised in that** it is a vehicle of a leisure facility, for example of a rollercoaster.

10. The device according to one of Claims 1 to 9, **characterised in that** the consumer (15) is a heating device, for example a seat heater, floor heater or car air heater.

11. The device according to one of Claims 1 to 10, **characterised in that** the consumer (15) is an air-conditioning system.

12. The device according to one of Claims 1 to 11, **characterised in that** the consumer (15) is a multimedia device.

13. The device according to one of Claims 1 to 12, **characterised in that** the consumer (15) is a lighting.

14. The device according to one of Claims 1 to 13, **characterised in that** the consumer (15) is a drive for a car door.

15. The device according to one of Claims 1 to 14, **characterised in that** the consumer (15) is a measuring device.

16. The device according to one of Claims 1 to 15, **characterised in that** the consumer (15) is a motor for turning the car.

17. The device according to one of Claims 1 to 16, **characterised in that** the consumer (15) is a device for actively damping swinging movements.

18. The device according to one of Claims 1 to 17, **characterised in that** the consumer (15) is a drive for an active chassis for cornering.

## Revendications

1. Dispositif de transport de personnes et/ou d'objets comportant un organe de roulement en roue libre (2), qui glisse le long d'une voie ou est tracté au moyen d'un câble de traction (5), comportant au moins un appareil consommateur (15) d'énergie électrique et comportant un accumulateur d'énergie électrique (14), dans lequel un dispositif (11) d'extraction d'énergie électrique à partir du mouvement relatif entre l'organe de roulement (2) et la voie et pour accumuler l'énergie extraite dans l'accumulateur d'énergie électrique (14) est prévu, et dans lequel l'organe de roulement (2) roule par l'intermédiaire de galets de roulement (3) sur la voie, **caractérisé en ce que** un générateur est relié à au moins un galet de roulement (3).

2. Dispositif de transport de personnes et/ou d'objets comportant un organe de roulement en roue libre (2), qui glisse le long d'une voie ou est tracté au moyen d'un câble de traction (5), comportant au moins un appareil consommateur (15) d'énergie électrique et comportant un accumulateur d'énergie électrique (14), dans lequel un dispositif (11) d'extraction d'énergie électrique à partir du mouvement relatif entre l'organe de roulement (2) et la voie et pour accumuler l'énergie extraite dans l'accumulateur d'énergie électrique (14) est prévu, **caractérisé en ce que** un générateur de moyeu de roue est prévu et **en ce que** le générateur de moyeu de roue est disposé dans un galet de roulement (3), par l'intermédiaire duquel l'organe de roulement (2) roule sur la voie, ou dans une roue de friction (11), qui est en liaison par friction avec la voie.

3. Dispositif selon la revendication 1 ou 2, **caractérisé en ce que** la voie est formée par un câble porteur (4).

4. Dispositif selon la revendication 1 ou 2, **caractérisé en ce que** la voie est formée par des rails.

5. Dispositif selon une des revendications 2 à 4, **caractérisé en ce que** le générateur de moyeu de roue est monté sur l'arbre du galet de roulement (3) ou de la roue de friction (11).

6. Dispositif selon une des revendications 1 à 5, **caractérisé en ce que** l'accumulateur d'énergie (14) présente des accumulateurs et/ou condensateurs.

7. Dispositif selon une des revendications 1 à 6, **caractérisé en ce que** il présente la cabine (7) d'une télécabine.

8. Dispositif selon une des revendications 1 à 6, **caractérisé en ce que** il présente la cabine d'un funiculaire.

9. Dispositif selon une des revendications 1 à 6, **caractérisé en ce que** il est un véhicule d'un dispositif de loisirs récréatifs, par exemple des montagnes russes.

10. Dispositif selon une des revendications 1 à 9, **caractérisé en ce que** l'appareil consommateur (15) est un dispositif de chauffage, par exemple un chauffage de sièges, un chauffage de plancher ou un chauffage d'air de cabine.

11. Dispositif selon une des revendications 1 à 10, **caractérisé en ce que** l'appareil consommateur (15) est une installation de climatisation.

12. Dispositif selon une des revendications 1 à 11, **caractérisé en ce que** l'appareil consommateur (15) est un dispositif multimédia.

13. Dispositif selon une des revendications 1 à 12, **caractérisé en ce que** l'appareil consommateur (15) est un éclairage.

14. Dispositif selon une des revendications 1 à 13, **caractérisé en ce que** l'appareil consommateur (15) est un entraînement d'une porte de cabine.

15. Dispositif selon une des revendications 1 à 14, **caractérisé en ce que** l'appareil consommateur (15) est un dispositif de mesure.

16. Dispositif selon une des revendications 1 à 15, **caractérisé en ce que** l'appareil consommateur (15) est un moteur pour entraîner en rotation la cabine.

17. Dispositif selon une des revendications 1 à 16, **caractérisé en ce que** l'appareil consommateur (15) est un dispositif d'amortissement d'oscillations actif.

18. Dispositif selon une des revendications 1 à 17, **caractérisé en ce que** l'appareil consommateur (15) est un entraînement pour un châssis activ en vue d'une conduite sur courbes.
